# EUROPÄISCHE PATENTSCHRIFT

(11) **EP 0 367 900 B1**
(45) Veröffentlichungstag und Bekanntmachung des Hinweises auf die Patenterteilung: **26.05.1993**
(21) Anmeldenummer: 89111086.8
(22) Anmeldetag: 19.06.1989
(51) Int. Cl.: A47C 1/12, A47C 1/16

(54) **Sitzelement zur reihenweisen Anordnung**
Seat element for arrangement in a row
Siège pour disposition en rangée

(30) Priorität: 09.11.1988 DE 3837914
(43) Veröffentlichungstag der Anmeldung: 16.05.1990
(73) Patentinhaber: Hansal, Werner, 35457 Lollar (DE)
(72) Erfinder: Hansal, Werner, 35457 Lollar (DE)
(74) Vertreter: Moser, Herbert, Dr.-Ing. Patentanwalt

(56) Entgegenhaltungen:
- BE-A- 508 064
- FR-A- 1 036 815
- US-A- 2 812 800

## Beschreibung

Die Erfindung betrifft ein Sitzelement zur reihenweisen Anordnung bei der Bestuhlung von Hallen, Stadien, Tribünen und dergleichen, wobei das Sitzelement aus einem gegebenenfalls mit einer gemeinsamen Reihenbefestigung verbindbaren Sitzteil und einem daran bewegbar angelenkten, unter Federvorspannung stehenden, in der Abdecklage auf den Sitzteil ablegbaren Rückenlehnenteil besteht.

Zur Bestuhlung von Hallen, Tribünen und dergleichen sind reihenweise anordenbare Sitzelemente in verschiedenen Ausführungsformen bekannt. Die DE-OS 36 14 983 beschreibt derartige Sitzelemente, bei denen der Rückenlehnenteil auf den Sitzteil abgelegt werden kann in Verbindung mit einer Teleskoptribüne, welche horizontal teleskopartig verschiebbare Stufenelemente mit Sitz- bzw. Trittflächen aufweist. Die Anordnung ist dabei so getroffen, daß beim Zusammenfahren der Teleskoptribüne die aufgerichteten Rückenlehnenteile zwangsweise auf die Sitzteile abgelegt werden, so daß das Zusammenfahren der Tribüne nicht behindert wird. Zur Benutzung des Sitzes müssen diese Rückenlehnenteile von Hand in die Benutzerlage aufgeklappt werden.

In FR-A-1 036 815 ist ein Sitzelement beschrieben, bei dem der Rückenlehnenteil durch eine Schraubenfeder unter Vorspannung steht. Sind keine gegenwirkenden Aufrichtkräfte vorhanden, so bewirkt die Federkraft, daß der Rückenlehnenteil selbsttätig auf die Sitzfläche geklappt wird. Dabei wirkt während des gesamten Klappvorganges die Federkraft auf den Rückenlehnenteil ein.

Die Erfindung geht von der Aufgabenstellung aus, ein Sitzelement der eingangs beschriebenen Art so auszubilden, daß die unbenutzte Tribüne leicht gereinigt werden kann, und daß beim plötzlichen Aufstehen der Benutzer im Panikfall keine Beeinträchtigung der Fluchtwege durch die emporragenden Rückenlehnenteile besteht. Zusätzlich soll das Sitzelement durch geringe Aufrichtkräfte für den Rückenlehnenteil bei der bestimmungsgemäßen Benutzung verbesserte Gebrauchseigenschaften aufweisen. Die Lösung dieser Aufgabenstellung erfolgt gemäß der Erfindung dadurch, daß der Rückenlehnenteil derart am Sitzteil schwenkbar befestigt ist, daß der Rückenlehnenteil unter der Wirkung der Schwerkraft in die Abdecklage zurückfällt, und daß mindestens ein Federelement vorgesehen ist, welches den Rückenlehnenteil zur Einleitung der Schwenkbewegung über die Totpunktlage hinweg bewegt. Auch beim Aufrichten des Rückenlehnenteils aus der Abdecklage in die Totpunktlage wirkt nur die Schwerkraft auf den Rückenlehnenteil ein. Erst nach dem Überschreiten der Totpunktlage muß der Benutzer gegen die nun aufgebrachte Federkraft einwirken. Eine solche Ausbildung, die in verschiedener Weise technisch realisiert werden kann, bewirkt, daß der Rückenlehnenteil ohne Benutzereinwirkung stets auf dem Sitzteil aufliegt, und dadurch weder durch sperriges Emporragen die Reinigungsarbeiten behindert, noch einen möglichen Fluchtweg verstellt. Der selbständige Klappvorgang des Rückenlehnenteils kann dabei gegebenenfalls vorteilhaft durch ein Dämpfungselement verzögert werden.

Anstelle von Federelementen können auch andere eine elastische Vorspannung erteilende Bauelemente oder Gewichtsbelastungen am Rückenlehnenteil angeordnet sein. Eine zweckmäßige Ausbildung kann vorsehen, daß der Rückenlehnenteil mit seitlichen Laschen in Schwenkzapfenlagerungen mit dem Sitzteil verbunden ist, und daß im Bereich dieser Schwenkzapfenlagerung ein Federelement vorgesehen ist. Dabei kann das Federelement zweckmäßig als an einer Auflagefläche der seitlichen Laschen abgestützter Federbügel ausgebildet sein.

Ein weiterer Vorteil läßt sich gegebenenfalls dadurch erzielen, daß der Rückenlehnenteil so ausgebildet ist, daß er bei Auflage auf den Sitzteil in der Abdecklage an seiner Außenfläche eine glatte Oberfläche des zusammengeklappten Sitzelementes bildet. Dadurch wird die Reinigung der Sitzreihen erleichtert, und bei im Freien angeordneten Sitzelementen bildet der zweckmäßig den Sitzteil übergreifende Rückenlehnenteil, welcher gegebenenfalls vorteilhaft eine metallisch beschichtete oder mit einem Metallbeschlag versehene Außenfläche aufweist, einen Schutz des z.B. als Kunststofformteil ausgebildeten Sitzteiles gegen Witterungseinwirkung insbesondere UV-Strahlung. Die Auflage des Rückenlehnenteils auf dem Sitzteil kann gegebenenfalls noch vorteilhaft in der Weise ausgestaltet sein, daß durch Formgebung oder zusätzliche Dichtungselemente eine Abdichtung der Sitzund Rückenlehnenfläche in der Abdecklage erzielt wird.

Bei einer vorteilhaften Ausführungsform kann das Sitz-element mit an gleichartige Sitzelemente glatt anschließenden Seitenflächen so ausgebildet sein, daß in der Abdecklage eine im wesentlichen durchgehende Reihenstandfläche und in der Benutzerlage eine durchgehende Sitzbank entsteht.

Obwohl grundsätzlich auch eine Einzelbefestigung der Sitzelemente, beispielsweise auf Standfüßen möglich erscheint, dürfte es im allgemeinen zweckmäßig sein, den Sitzteil mit einem für mehrere nebeneinanderliegende Sitzteile durchgehenden Halterungselement oder einer Auflagefläche verbindbar auszubilden. Dabei kann die Anordnung zweckmäßig so gewählt werden, daß die Verbindungselemente des Sitzteils mit einem durchgehenden Halterungselement, beispielsweise einem Hohlprofilteil, von der Stirnseite des Sitzteils her lösbar und festspannbar sind. Eine solche Befestigungsausbildung ermöglicht einen einfachen, zeitsparenden Austausch von beschädigten Sitzelementen innerhalb einer Reihe.

Sitzteil und Rückenlehnenteil sind vorteilhaft einstückige Kunststofformteile, aber auch Metall- z.B. Aluminium oder Stahlausführungen können gegebenenfalls zweckmäßig je nach dem Verwendungszweck und Ort eingesetzt werden.

Zum Aufrichten des Sitzteils und zum Abfließen von Wasser bei im freien aufgestellten Tribünen kann es gegebenenfalls vorteilhaft sein, am Sitzteil und/oder am Rückenlehnenteil Zugriffs- bzw. Entwässerungsausnehmungen anzubringen.

Eine günstige Ausführungsform kann vorsehen, daß die Länge des Rückenlehnenteils in Verbindung mit der Länge des Sitzteils so bemessen ist, daß der Rückenlehnenteil auf dem Sitzteil in der Abdecklage stirnseitig bündig aufliegt. In Verbindung mit dem oben erwähnten seitlich bündigen Anschluß der Sitzelemente in der Reihe entsteht automatisch bei unbenutzter Tribüne eine gegen Witterungseinflüsse geschützte Kompaktanordnung, welche günstige Reinigungsmöglichkeiten bietet.

Weitere vorteilhafte Ausgestaltungen der Erfindung ergeben sich aus den abhängigen Ansprüchen 2 bis 15.

Weitere Erfindungsmerkmale ergeben sich aus dem dargestellten Ausführungsbeispiel; es zeigen:
- Fig. 1: eine isometrische Ansicht einer Reihenanordnung von Sitzelementen in Benutzer-und Abdecklage,
- Fig. 2: eine teilweise geschnittene Seitenansich eines Sitzelementes aus Fig. 1,
- Fig. 3: eine vergrößerte Detailansicht aus Fig. 2.

In Fig. 1 ist eine Reihenanordnung von Sitzelementen 1,2 und 3 gezeigt, die jeweils aus einem Rückenlehnenteil 4 und einem Sitzteil 5 bestehen, wobei der Rückenlehnenteil 4 wie bei den Sitzelementen 2 und 3 gezeigt, ohne gegenwirkende Kräfte selbsttätig auf den Sitzteil 5 abgelegt wird. Der Sitzteil 5 ist mit Schraubenverbindungen 6,7 über einen Haltebügel 8 mit einem in der Sitzreihe durchgehend angeordneten Trageholm 9 verbunden.

Ein ähnlicher Haltebügel 8a ist vor dem Sitzelement 1 dargestellt, und man erkennt eine zusätzliche Verbindung mit einer Tragestütze 10, welche über eine Befestigungsplatte 11 an der vertikalen Seite einer Trittstufe 12 -bei in Stufen angeordneten Sitzreihen- befestigt ist.

Die Befestigung des Rückenlehnenteils 4 am Sitzteil 5 erfolgt über an den Rückenlehnenteil 4 seitlich einstückig angeformte Laschen 13,14 in einer beidseitigen Schwenkzapfenlagerung 15. Die Einzelheiten der Schwenkzapfenlagerung 15 sind in den Fig.2 u.3 deutlicher erkennbar.

Zum automatischen Ablegen des Rückenlehnenteils 4 auf dem Sitzteil 5 dient je eine die Schwenkzapfenlagerung 15 umgreifende Bügelfeder 16, welche mit ihrem einen Endstück 17 am Sitzteil 5 und mit ihrem anderen Endstück 18 auf einem am Laschenteil 13 angeformten Auflagestück 19, welches eine Auflagefläche 20 bildet, abgestützt ist. Zur Gegenhalterung unter Vorspannung ist bei der bei normaler Sitzgröße etwa 1 cm breiten Bügelfeder 16 am Sitzteil 5 ein Stützzapfen 21 vorgesehen.

Beim Zuklappvorgang wirkt die Bügelfeder 16 nur so weit, bis der Schwerpunkt des Rückenlehnenteils 4 über seine Totpunktlage hinweggeführt ist. Dann fällt der Rückenlehnenteil 4 unter der Einwirkung seines Gewichtes nach vorne auf den Sitzteil 5 und wird in der Abdecklage abgelegt. Beim Aufrichten des Rückenlehnenteils 4 durch den Benutzer muß dieser zunächst ohne Federgegenwirkung bis zur Totpunktlage die Schwerkraft überwinden ehe die Federvorspannung wirksam wird. Danach bleibt der Rückenlehnenteil 4 in der Benutzerlage unter geringer Federvorspannung. Beim Aufstehen führt die Federwirkung des Federbügels 16 den Rückenlehnenteil 4 wieder über die Totpunktlage hinweg, so daß der Rückenlehnenteil 4 unter der Einwirkung der Schwerkraft auf der Oberseite des Sitzteils 5 abgelegt und durch diese abgestützt wird.

Die Außenseite 22 des Rückenlehnenteils 4 kann dabei bei Aneinanderreihung mehrerer Sitzelemente 1,2,3 eine durchgehende Stehfläche bilden.

Sitzteil 5 und Rückenlehnenteil 4 sind einstückige Kunststofformteile, wobei die Außenseite 22 des Rückenlehnenteils 4 gegebenenfalls eine metallische Beschichtung oder einen metallenen Oberflächenbelag aufweisen kann.

## Patentansprüche

1. Sitzelement zur reihenweisen Anordnung bei der Bestuhlung von Hallen, Stadien, Tribünen und dergleichen, wobei das Sitzelement (1,2,3,) aus einem gegebenenfalls mit einer gemeinsamen Reihenbefestigung verbindbaren Sitzteil (5) und einem bewegbar angelenkten unter Federvorspannung stehenden, in der Abdecklage auf dem Sitzteil ablegbaren Rückenlehnenteil (4) besteht, **dadurch gekennzeichnet,** daß der Rückenlehnenteil (4) derart am Sitzteil (5) schwenkbar befestigt ist, daß der Rückenlehnenteil (4) unter der Wirkung der Schwerkraft in die Abdecklage zurückfällt, und daß mindestens ein Federelement (16) vorgesehen ist, welches den Rückenlehnenteil (4) zur Einleitung der Schwenkbewegung über die Totpunktlage hinweg bewegt.

2. Sitzelement nach Anspruch 1, **dadurch gekennzeichnet,** daß der Rückenlehnenteil (4) mit seitlichen Laschen (13,14) in Schwenkzapfenlagerungen (15) mit dem Sitzteil (5) verbunden ist, und daß im Bereich dieser Schwenkzapfenlagerungen (15) das Federelement (16) vorgesehen ist.

3. Sitzelement nach Anspruch 2, **dadurch gekennzeichnet,** daß das Federelement als an einer Auflagefläche (20) der seitlichen Laschen (13,14) abgestützte Bügelfeder (16) ausgebildet ist.

4. Sitzelement nach Anspruch 1, **dadurch gekennzeichnet,** daß der Rückenlehnenteil (4) so ausgebildet ist, daß er bei Auflage auf den Sitzteil (5) in der Abdecklage eine glatte Oberfläche des Sitzelementes (1,2,3) bildet.

5. Sitzelement nach Anspruch 1, **dadurch gekennzeichnet,** daß das Sitzelement (1,2,3) mit an gleichartige Sitzelemente (1,2,3) im wesentlichen glatt anschließenden Seitenflächen ausgebildet ist, so daß in der Abdecklage eine im wesentlichen durchgehende Reihenstandfläche und in der Benutzerlage eine durchgehende Sitzbank entsteht.

6. Sitzelement nach Anspruch 1, **dadurch gekennzeichnet,** daß der Sitzteil (5) mit einem für mehrere nebeneinanderliegende Sitzelemente (1,2,3) durchgehenden Halterungselement (9) verbindbar ist.

7. Sitzelement nach Anspruch 6, **dadurch gekennzeichnet,** daß die Verbindungselemente (8) des Sitzteils (5) mit einem durchgehenden Hohlprofilteil (9) von der Stirnseite des Sitzteils (5) her lösbar und festspannbar sind.

8. Sitzelement nach Anspruch 1, **dadurch gekennzeichnet,** daß der Sitzteil (5) und der Rückenlehnenteil (4) einstückige Kunststoffformteile sind.

9. Sitzelement nach Anspruch 1, **dadurch gekennzeichnet,** daß der Sitzteil (5) eine Entwässerungsausnehmung (23) und der Rückenlehnenteil (4) eine Zugriffsausnehmung (24) aufweist.

10. Sitzelement nach Anspruch 1, **dadurch gekennzeichnet,** daß der Rückenlehnenteil (4) den Sitzteil (5) in der Abdecklage abdeckend übergreift.

11. Sitzelement nach Anspruch 8, **dadurch gekennzeichnet,** daß die Außenseite (22) des Rückenlehnenteils (4) eine metallische Beschichtung aufweist.

12. Sitzelement nach Anspruch 1, **dadurch gekennzeichnet,** daß der Rückenlehnenteil (4) und/oder der Sitzteil (5) aus metallenen Werkstoffen bestehen.

13. Sitzelement nach Anspruch 1, **dadurch gekennzeichnet,** daß ein Dämpfungselement vorgesehen ist, welches den Zuklappvorgang des Rückenlehnenteils (4) abbremst.

14. Sitzelement nach Anspruch 1, **dadurch gekennzeichnet,** daß durch Formgebung des Rückenlehnenteils (4) und des Sitzteils (5) eine Abdichtung der Sitz- und Rückenlehnenfläche in der Abdecklage erzielt wird.

15. Sitzelement nach Anspruch 1, **dadurch gekennzeichnet,** daß Dichtelemente zwischen Rückenlehnenteil (4) und Sitzteil (5) derart angeordnet sind, daß eine Abdichtung der Sitz- und Rückenlehnenfläche in der Abdecklage erzielt wird.

## Claims

1. A seating element for arrangement in rows for seating in halls, stadia, stands and the like, the seating element (1, 2, 3) consisting of a seat section (5) which may be connected, if appropriate, with a common row attachment device, and a back-rest section (4) movably hinged and standing under spring pretension, which can be laid down on the seat section in the covering position, characterised in that the back-rest section (4) is pivotally attached to the seat Section (5) in such a manner that the back-rest section (4) falls down into the covering position under the effect of gravity, and at least one spring element (16) is provided, which moves the back-rest section (4) over the dead-centre position in order to introduce the pivoting movement.

2. A seating element according to claim 1, characterised in that the back-rest section (4) is connected to the seat section (5) by means of lateral brackets (13, 14) in swivel trunnion bearings (15), and the spring element (16) is provided in the vicinity of these swivel trunnion bearings (15).

3. A seating element according to claim 2, characterised in that the spring element is designed as a bracket spring (16) supported on a support surface (20) of the lateral brackets (13, 14).

4. A seating element according to claim 1, characterised in that the back-rest section (4) is designed in such a way that, when it rests upon the seat section (5) in the covering position, it forms a smooth surface for the seating element (1, 2, 3).

5. A seating element according to claim 1, characterised in that the seating element (1, 2, 3) is designed with lateral surfaces connected essentially flush with seating elements of the same type (1, 2, 3), so that in the covering position an essentially continuous standing surface for the row is created and in the user position there is a continuous seating bench.

6. A seating element according to claim 1, characterised in that the seat section (5) is designed to be connected to a continuous mounting element (9) for several adjacent seat elements (1, 2, 3).

7. A seating element according to claim 6, characterised in that the connection elements (8) of the seat section (5) can be detached from and tightened on a continuous hollow section element (9) from the front of the seat section (5).

8. A seating element according to claim 1, characterised in that the seat section (5) and the back-rest section (4) are one-piece molded plastics parts.

9. A seating element according to claim 1, characterised in that the seat section (5) comprises a drainage recess (23) and the back-rest section (4) comprises an access recess (24).

10. A seating element according to claim 1, characterised in that the back-rest section (4) overlaps the seat section (5) to cover it in the covering position.

11. A seating element according to claim 8, characterised in that the external side (22) of the back-rest section (4) has a metallic coating.

12. A seating element according to claim 1, characterised in that the back-rest section (4) and/or the seat section (5) are made of metal materials.

13. A seating element according to claim 1, characterised in that a damping element is provided which brakes the folding action of the back-rest section (4).

14. A seating element according to claim 1, characterised in that the design of the back-rest section (4) and seat section (5) creates a seal between the seat and back-rest surfaces in the covering position.

15. A seating element according to claim 1, characterised in that sealing elements are arranged between the back-rest section (4) and the seat section (5) in such a way that a seal is created between the seat and back-rest surfaces in the covering position.

## Revendications

1. Elément formant siège destiné à être disposé en rangées lors de l'équipement en places assises de halles, stades, tribunes et analogues, l'élément formant siège (1, 2, 3) étant constitué par une partie formant siège proprement dit (5) éventuellement reliée à une fixation de rangée commune, et par une partie formant dossier (4) qui, reliée de façon articulée à la partie formant siège de manière à être mobile et soumise à une tension initiale, peut être rabattue sur la partie formant siège dans la position de recouvrement, caractérisé en ce que la partie formant dossier (4) est fixée à la partie formant siège (5) de manière à pouvoir basculer de telle sorte que la partie formant dossier (4) retombe, sous l'action de la gravité, dans la position de recouvrement, et en ce qu'il est prévu au moins un organe formant ressort (16) qui, afin d'initier le mouvement de basculement, fait passer la partie formant dossier (4) au-delà de la position de point mort.

2. Elément formant siège selon la revendication 1, caractérisé en ce que la partie formant dossier (4) est reliée à la partie formant siège (5) au moyen d'attaches latérales (13, 14) s'engageant dans des montages à tourillon (15), et en ce que l'organe formant ressort (16) est prévu dans la région des montages à tourillon (15).

3. Elément formant siège selon la revendication 2, caractérisé en ce que l'organe formant ressort est réalisé sous la forme d'un étrier à ressort (16) supporté sur une surface d'appui (20) des attaches latérales (13, 14).

4. Elément formant siège selon la revendication 1, caractérisé en ce que la partie formant dossier (4) est réalisée de façon qu'elle forme, en étant placée sur la partie formant siège (5) dans la position de recouvrement, une surface lisse de l'élément formant siège (1, 2, 3).

5. Elément formant siège selon la revendication 1, caractérisé en ce que l'élément formant siège (1, 2, 3) est réalisé avec des surfaces latérales faisant suite sensiblement de manière unie à des éléments formant sièges semblables (1, 2, 3), de sorte qu'il se forme, dans la position de recouvrement, une surface de rangée unie, sensiblement continue et, dans la position d'utilisation, un banc à sièges continu.

6. Elément formant siège selon la revendication 1, caractérisé en ce que la partie formant siège (5) peut être reliée à un organe de retenue continu (9) pour plusieurs éléments formant sièges (1, 2, 3) juxtaposés.

7. Elément formant siège selon la revendication 6, caractérisé en ce que les organes (8) reliant la partie formant siège (5) à une pièce continue (9) en forme de profilé creux peuvent être desserrés et serrés à bloc du côté frontal de la partie formant siège (5).

8. Elément formant siège selon la revendication 1, caractérisé en ce que la partie formant siège (5) et la partie formant dossier (4) sont chacune des pièces moulées d'un seul tenant en matière plastique.

9. Elément formant siège selon la revendication 1, caractérisé en ce que la partie formant siège (5) présente un évidement de drainage (23) et la partie formant dossier (4) présente un évidement d'accès (24).

10. Elément formant siège selon la revendication 1, caractérisé en ce que dans la position de recouvrement la partie formant dossier (4) s'engage sur la partie formant siège (5) de façon à recouvrir cette dernière.

11. Elément formant siège selon la revendication 8, caractérisé en ce que le côté extérieur (22) de la partie formant dossier (4) présente un revêtement métallique.

12. Elément formant siège selon la revendication 1, caractérisé en ce que la partie formant dossier (4) et/ou la partie formant siège (5) se composent de matières métalliques.

13. Elément formant siège selon la revendication 1, caractérisé en ce qu'il est prévu un élément d'amortissement qui freine le processus de rabattement de la partie formant dossier (4).

14. Elément formant siège selon la revendication 1, caractérisé en ce que grâce à la conformation de l'élément formant dossier (4) et de l'élément formant siège (5) il est obtenu une étanchéification de la surface du siège et du dossier dans la position de recouvrement.

15. Elément formant siège selon la revendication 1, caractérisé en ce que des garnitures d'étanchéité sont montées entre la partie formant dossier (4) et la partie formant siège (5) de telle manière que dans la position de recouvrement soit obtenue une étanchéification de la surface du siège et du dossier.
